# EUROPÄISCHE PATENTSCHRIFT

(11) **EP 1 862 305 B1**
(45) Veröffentlichungstag und Bekanntmachung des Hinweises auf die Patenterteilung: **13.01.2010**
(21) Anmeldenummer: 07010543.2
(22) Anmeldetag: 26.05.2007
(51) Int. Cl.: B41F 23/04, B41F 7/10

(54) **Rollenrotationsdruckmaschine**
Roller rotary printing press
Presse rotative à rouleaux

(30) Priorität: 31.05.2006 DE 102006025264
(43) Veröffentlichungstag der Anmeldung: 05.12.2007
(73) Patentinhaber: manroland AG, 63075 Offenbach/Main (DE)
(72) Erfinder: Böck, Thomas, 86356 Neusäss (DE); Eckert, Rudolf, 86438 Kissing (DE); Käser, Wolfgang, 86690 Mertingen (DE); Dylla, Norbert, 86391 Stadtbergen (DE); John, Thomas, 86199 Augsburg (DE); Siegfried, Schmid, 86343 Königsbrunn (DE)
(74) Vertreter: Ulrich, Thomas

(56) Entgegenhaltungen:
- EP-A- 1 457 324
- DE-A1- 3 939 368
- DE-A1- 10 008 658
- GB-A- 348 760
- GB-A- 191 328 644
- US-A- 1 842 195
- US-B1- 6 178 883

## Beschreibung

Die Erfindung betrifft eine Rollenrotationsdruckmaschine nach dem Oberbegriff des Anspruches 1.

Bei Rollenrotationsdruckmaschinen kommen verschiedene Farbsysteme mit unterschiedlichen Trocknungsverhalten zum Einsatz.

Es sind zum Beispiel Coldset-Farben bekannt, die vor allem zusammen mit saugfähigen Zeitungspapieren Verwendung finden. Diese Farben trocknen, indem die öligen Bestandteile der Farbe in die Papiere penetrieren. Dieser Prozess kann optional durch Wärmezufuhr unterstützt beziehungsweise beschleunigt werden.

Heatset-Farben, die meist auf gestrichenen Papieren gedruckt werden, werden unter Einfluss von Wärmezufuhr getrocknet. Die öligen Bestandteile der Farbe verdunsten hierbei unter Einfluss der Wärmezufuhr und werden meist abgesaugt.

Eine weitere Kategorie von Farben trocknen durch eine chemische Reaktion, die durch Beaufschlagung mit elektromagnetischer Strahlung einer bestimmten Wellenlänge, zum Beispiel ultraviolettem Licht, ausgelöst wird.

In allen Fällen können entsprechend ausgebildete Trockner den Trocknungsprozess der Farbe zumindest unterstützen. Bisher sind diese Trockner den Druckwerken nachgeschaltet.

Bei diesen zuvor genanten Farben kann es zum ungewollten Ablegen beziehungsweise Abfärben von Druckfarbe kommen. Wird beispielsweise bei einem Druckwerk, welches aus zwei 9 Zylinder Satelliten aufgebaut ist, die Bedruckstoffbahn im ersten 9 Zylinder Satellit auf einer Seite mit vier Farben bedruckt, so kann die noch feuchte Druckfarbe auf der Oberfläche des Gegendruchzylinders des zweiten 9 Zylinder Satelliten abfärben. Aus diesem Grund kommen bisher bei Verwendung von Heatset-Farben keine Satellitendruckwerke zum Einsatz. Bei Heatset-Farben und gewünschtem Schon- und Widerdruck werden bevorzugt Gummi-/Gummizylinderanordnung in den Druckwerken verbaut. Aber auch hier kann das Problem der Farbablegens bei Bahnleitelementen, wie Wendestangen oder Leitwalzen, auftreten.

Ein weiteres Problem, welches beim Rollenoffsetdruck auftritt, ist unter dem Namen Fan-out-Effekt bekannt. Beim Fan-out-Effekt kommt es durch die Aufnahme von Feuchtigkeit zu einer Breitendehnung der Bedruckstoffbahn. Diese Breitendehnung der Bedruckstoffbahn kann zu Passerdifferenzen führen, die nur durch eine präzise Registerverstellung und durch elektronische Bahnregelung reduziert werden können. Ist der Abstand zwischen zwei Druckstellen groß, so kann dies gar zu einem Riss der zwischen den beiden Druckstellen geführten, feuchten und gedehnten Bedruckstoffbahn führen.

Die Erfinder haben sich daher die Aufgabe gestellt, eine Rollenrotationsdruckmaschine zur Verfügung zu stellen, bei der das Farbablegen und der Fan-out-Effekt nicht mehr auftreten.

Die Erfinder haben erkannt, dass sich das Farbablegen oder der Fan-out-Effekt vermeiden lässt, wenn die Bedruckstoffbahn zumindest nach dem ersten Bedrucken mit einer oder mehreren Farben und vor dem Eintritt oder Passieren der nächsten Druckstelle oder eines Bahnleitelementes getrocknet wird. Bei einer Druckstelle kann die Bedruckstoffbahn einseitig oder beidseitig bedruckt werden.

Eine Rollendruckmaschine mit mehreren Gumi-/Gummizylinderdruckwerken und Trocknern dazwischen ist bereits aus dem Document US 6 178 883 B1 bekannt.

Die Erfinder schlagen daher eine Rollendruckmaschine gemäß Anspruch 1 vor insbesondere bestehend aus zwei Druckstellen, wobei zumindest eine Bedruckstoffbahn an zumindest einer Druckstelle vorbeiführbar und an jeder Druckstelle einseitig oder zweiseitig mit zumindest einer Offsetdruckfarbe belegbar ist und mindestens einem Trockner, der die mindestens eine Bedruckstoffbahn trocknetund wobei zumindest ein Trockner nach der ersten Druckstelle und vor der zweiten Druckstelle angeordnet ist.

Besteht die Rollendruckmaschine beispielsweise aus genau zwei Druckstellen, beispielsweise aus zwei 9 Zylinder Satelliten, und wird nach dem Bedrucken im ersten 9 Zylinder Satellit die Druckfarbe getrocknet, so kann das Farbablegen auf dem Satellitenzylinder beim Passieren des zweiten 9 Zylinder Satellits vermieden werden. Hierdurch können beispielsweise Heatset-Farben auch in Satellitendruckwerke verwendet werden.

Aber auch hinsichtlich des Fan-out-Effekts ist die neue Rollendruckmaschine von Vorteil. Nimmt die Bedruckstoffbahn nach der ersten Druckstelle neben der Druckfarbe auch Feuchtmittel auf und wird dann nach der ersten Druckstelle getrocknet, so wird die Breitendehnung der Bedruckstoffbahn und ein damit möglicherweise einhergehender Bahnriss vermieden.

Es ist von Vorteil, wenn nach jeder Druckstelle zumindest ein Trockner angeordnet ist. Hierdurch wird die einseitig oder zweiseitig aufgebrachte Farbe auf dem Bedruckstoff nach jedem Druckvorgang getrocknet.

Die Trocknungswirkung kann optimiert werden, wenn jeweils ein Trockner pro bedruckter Seite der Bedruckstoffbahn angeordnet ist.

Um das Ablegen von Druckfarbe auf Bahnleitelementen, wie Wendestangen, Gegendruckzylindern oder Trichtern, die zur Führung der Bedruckstoffbahn angeordnet sind, zu vermeiden, kann in einer möglichen Variante der Rollendruckmaschine vor jedem Bahnleitelement mindestens ein Trockner angeordnet sein.

Der Trockner kann als UV-Trockner oder als Infrarottrockner ausgebildet sein. Als UV-Trockner bestrahlt er die Bedruckstoffbahn mit elektromagnetischer Strahlung in einem Wellenlängenbereich kleiner 400 nm. In der Ausführung als Infrarottrockner, kann dieser Wärmestrahlung oder heiße Luft an die Druckfarbe auf der Oberfläche der Bedruckstoffbahn leiten.

In einer weiteren Ausführung kann nach jedem Trockner ein Kühlelement angeordnet sein. Hierdurch kann der Wärmeeintrag, der durch die Trockner in die Druckwerke oder Drucktürme gelangt und sich negativ auf den Druckprozess auswirkt, wieder reduziert werden.

Die Kühlelemente können als separate Einheiten vor, zwischen oder nach den Druckwerken beziehungsweise den Druckstellen angeordnet sein. Jedoch ist auch eine integrierte Kühlung möglich, bei der die Kühlelemente innerhalb eines Gegendruckzylinder, eines Gummizylinders, eines Bahnleitelementes oder innerhalb eines Druckturmes der Rollendruckmaschine angeordnet sind.

Ferner ist der Trockner innerhalb eines Gehäuses gelagert und als Trocknermodul vor oder nach einer Druckstelle oder zwischen zwei Druckstellen an den Drucktürmen der Rollendruckmaschine integriert.

Die Druckstellen der Rollendruckmaschine können jeweils als mindestens ein Zylinderpaar ausgebildet sein. Es sind dann Ein- oder Mehrzylinder-Satellitenanordnungen realisierbar.

Hierdurch kann das ungewünschte Farbablegen und der Fan-out-Effekt vermieden werden.

Bevorzugte Weiterbildungen der Erfindung ergeben sich neben den Unteransprüchen auch aus der nachfolgenden Beschreibung. Verschiedene Ausführungsbeispiele der Erfindung werden, ohne hierauf beschränkt zu sein, an Hand der Zeichnungen näher erläutert. Dabei zeigt:
- Figur 1:: Druckturm bestehend aus zwei Neun-Zylindersatellitendruckwerken;
- Figur 2:: Druckturm bestehend aus zwei Neun-Zylindersatellitendruckwerken mit Trocknermodul;

Nachfolgend wird die hier vorliegende Erfindung unter Bezugnahme auf die Figuren 1 und 2 beschrieben.

Die Figur 1 zeigt einen bekannten Druckturm 1 mit zwei Druckstellen, wie er ein oder mehrfach in einer Rollendruckmaschine angeordnet sein kann. Die beiden Druckstellen bestehen hier jeweils aus einem Neun-Zylindersatellitendruckwerk 2 und 3. Zum Bedrucken mit vier Farben sind an einem Neun-Zylindersatellitendruckwerk 2 und 3 jeweils vier Zylinderpaare, bestehend jeweils aus einem Gummituchzylinder 7 und dem zentralen Gegendruck- oder Satellitenzylinder 6 angestellt. Die an die Gummituchzylinder 7 angrenzenden Plattenzylinder 8 tragen auf Druckplatten das Druckbild. Im ersten Neun-Zylindersatellitendruckwerk 2 wird zunächst eine Seite einer Bedruckstoffbahn 9 bedruckt. Im zweiten Neun-Zylindersatellitendruckwerk 3 wird die zweite Seite der Bedruckstoffbahn 9 bedruckt. Die Bedruckstoffbahn 9 wird in und aus beziehungsweise zwischen den beiden Druckstellen durch Bahnführungselemente 10, wie Leitwalzen, geführt.

Nachdem die Bedruckstoffbahn 9 im ersten unten in Figur 1 angeordneten Neun-Zylindersatellitendruckwerk 2 mit vier Farben bedruckt wurde, wird die Bedruckstoffbahn 9 mit der bedruckten Bedruckstoffbahnseite an der Oberfläche des Gegendruck-/Satellitenzylinders 6 aufliegend auf der zweiten Seite bedruckt. Dabei kann die noch feuchte Druckfarbe der Bedruckstoffbahn 9 auf der Oberfläche des Gegendruck-/Satellitenzylinders 6 abfärben. Dieses Farbablegen soll durch die erfindungsgemäße Ausführung einer Rollendruckmaschine verhindert werden.

Die Figur 2 zeigt einen Druckturm 1 bestehend aus zwei Neun-Zylindersatellitendruckwerken 2 und 3, wobei zwischen den Gehäusen der Druckwerke 2 und 3 ein Trocknermodul 11 angeordnet ist. Das Trocknermodul 11 beziehungsweise dessen Gehäuse kann so ausgebildet sein, dass ein bestehender Druckturm 1 einfach erweitert werden kann. In dem Trocknermodul 11 können die beiden Trockner 12 derart angeordnet sein, dass diese an die bestehende Bahnführung der Bedruckstoffbahn innerhalb des Druckturmes 1 angepasst sind oder wie in Figur 2 dargestellt, dass die Bahnführung durch Bahnführungselemente 10 verändert wird. Vorteil der Anordnung der Trockner 12 zwischen zwei Druckstellen ist es, dass die noch feuchte Farbe auf der Bedruckstoffbahn 9 nach dem Verlassen des ersten Druckstelle und vor Eintritt in die zweite Druckstelle getrocknet wird. Werden nun ein oder mehrere Trockner 12 zwischen den beiden Neun-Zylindersatellitendruckwerk 2 und 3 angeordnet, so kann die Farbe nicht mehr auf dem Satellitenzylinder 6 des zweiten Neun-Zylindersatellitendruckwerk 3 ablegen. Bei den Trocknern 12 handelt es sich beispielsweise um UV- oder Infrarotrockner, die an die Trocknungseigenschaften der Farbe angepasst sind. Um den Wärmeeintrag der Trockner 12 in die Druckwerke zu kompensieren können im Trocknermodul 12 oder an anderer Stelle im Druckturm 1 Kühlelemente angeordnet sein.

Es versteht sich, dass die vorstehend genannten Merkmale nicht nur in den jeweils angegebenen Kombinationen, sondern auch in anderen Kombinationen oder in Alleinstellung verwendbar sind.

### Bezugszeichenliste

- 1: Druckturm
- 2: erstes Neun-Zylindersatellitendruckwerk
- 3: zweites Neun-Zylindersatellitendruckwerk
- 6: Gegendruckzylinder/Satellitenzylinder
- 7: Gummituchzylinder
- 8: Plattenzylinder
- 9: Bedruckstoffbahn
- 10: Bahnführungselement
- 11: Trocknermodul
- 12: Trockner

## Patentansprüche

1. Rollendruckmaschine mindestens bestehend aus zwei als Satellitendruckwerke ausgebildeten Druckstellen (2, 3), wobei zumindest eine Bedruckstoffbahn (9) an zumindest einer Druckstelle (2, 3) vorbeiführbar und an jeder Druckstelle (2, 3) einseitig oder zweiseitig mit zumindest einer Offsetdruckfarbe belegbar ist und mindestens einem Trockner (12), der die mindestens eine Bedruckstoffbahn (9) trocknet, wobei zumindest ein Trockner (12) nach der ersten Druckstelle (2) und vor der zweiten Druckstelle (3) angeordnet ist, **dadurch gekennzeichnet, dass** mindestens ein Trockner (12) innerhalb eines Gehäuses eines Trocknermoduls (11) gelagert ist, das Trocknermodul (11) als Druckturm-Erweiterung ausgebildet ist und vor oder nach (12) einer Druckstelle (2, 3) oder zwischen zwei Druckstellen (2, 3) an den Druckturmen (1) der Rollendruckmaschine integriert ist.

2. Rollendruckmaschine nach Anspruch 1, **dadurch gekennzeichnet, dass** nach jeder Druckstelle (2, 3) zumindest ein Trockner (12) angeordnet ist.

3. Rollendruckmaschine nach einem oder beiden der Ansprüche 1 oder 2, **dadurch gekennzeichnet, dass** innerhalb des Trocknermoduls (11) jeweils ein Trockner (12) pro bedruckter Seite der Bedruckstoffbahn (9) angeordnet ist.

4. Rollendruckmaschine nach einem oder mehreren der Ansprüche 1 bis 3, **dadurch gekennzeichnet, dass** zumindest ein Bahnleitelement (10) zur Führung der Bedruckstoffbahn (9) angeordnet ist, wobei vor jedem Bahnleitelement (10) mindestens ein Trockner (12) angeordnet ist

5. Rollendruckmaschine nach einem oder mehreren der Ansprüche 1 bis 4, **dadurch gekennzeichnet, dass** der Trockner (12) als UV-Trockner oder Infrarottrockner ausgebildet ist.

6. Rollendruckmaschine nach einem oder mehreren der Ansprüche 1 bis 5, **dadurch gekennzeichnet, dass** nach jedem Trockner (12) ein Kühlelement angeordnet ist.

7. Rollendruckmaschine nach Anspruch 6, **dadurch gekennzeichnet, dass** das Kühlelement vorzugsweise innerhalb eines Gegendruckzylinder (6), eines Gummizylinders (7), eines Bahnleitelementes (10) oder innerhalb eines Druckturmes (1) der Rollendruckmaschine angeordnet ist.

## Claims

1. A rotary printing machine consisting at least of two print positions (2, 3) formed as satellite printing units, wherein at least one printing-material web (9) can be guided past at least one print position (2, 3) and at each print position (2, 3) can be coated on one side or two sides with at least one offset printing ink, and of at least one dryer (12) that dries the at least one printing-material web (9), wherein at least one dryer (12) is arranged downstream of the first print position (2) and upstream of the second print position (3), **characterised in that** at least one dryer (12) is mounted within a housing of a dryer module (11), the dryer module (11) is formed as a print-tower extension and is integrated upstream of or downstream (12) of a print position (2, 3) or between two print positions (2, 3) on the print towers (1) of the rotary printing machine.

2. A rotary printing machine according to claim 1, **characterised in that** at least one dryer (12) is arranged downstream of each print position (2, 3).

3. A rotary printing machine according to one or both of claims 1 or 2, **characterised in that** arranged within the dryer module (11) there is a respective dryer (12) per printed side of the printing-material web (9).

4. A rotary printing machine according to one or more of claims 1 to 3, **characterised in that** at least one web-directing element (10) is arranged to guide the printing-material web (9), with at least one dryer (12) being arranged upstream of each web-directing element (10).

5. A rotary printing machine according to one or more of claims 1 to 4, **characterised in that** the dryer (12) is formed as a UV dryer or an infrared dryer.

6. A rotary printing machine according to one or more of claims 1 to 5, **characterised in that** a cooling element is arranged downstream of each dryer (12).

7. A rotary printing machine according to claim 6, **characterised in that** the cooling element is preferably arranged within a counter-pressure cylinder (6), a blanket cylinder (7), a web-directing element (10) or within a print tower (1) of the rotary printing machine.

## Revendications

1. Machine d'impression à bobines composée d'au moins deux groupes d'impression (2, 3) constitués par des groupes d'impression satellites,
au moins une bande matière d'impression (9) passant dans au moins un groupe d'impression (2, 3), et
chaque groupe d'impression (2, 3) applique au moins une encre d'impression offset sur une face ou sur deux faces, et
au moins un séchoir (12) qui sèche au moins une bande de matière d'impression (9),
au moins un séchoir (9) étant prévu en aval du premier groupe d'impression (2) et en amont du second groupe d'impression (3),
**caractérisée en ce qu'**
au moins un séchoir (12) est logé dans un boîtier de module de séchoir (11),
le module de séchoir (11) est constitué comme une extension de tour d'impression et est intégré en amont ou en aval (12) d'un groupe d'impression (2, 3) ou entre deux groupes d'impression (2, 3) des tours d'impression (1) de la machine d'impression à bobines.

2. Machine d'impression à bobines selon la revendication 1,
**caractérisée en ce qu'**
au moins un séchoir (12) est prévu en aval de chaque groupe d'impression (2, 3).

3. Machine d'impression à bobines selon la revendication 1 ou 2,
**caractérisée en ce qu'**
un séchoir (12) est prévu par faces d'impression de la bande de matière d'impression (9) dans le module de séchoir (11).

4. Machine d'impression à bobines selon les revendications 1 à 3,
**caractérisée en ce qu'**
au moins un élément de guidage de bande (10) assure le guidage de la bande de matière d'impression (9), et
en amont de chaque élément de guidage de bande (10), il est prévu au moins un séchoir (12).

5. Machine d'impression à bobines selon les revendications 1 à 4,
**caractérisée en ce que**
le séchoir (12) est un séchoir à rayonnement ultraviolet UV ou un séchoir à rayonnement infrarouge IR.

6. Machine d'impression à bobines selon les revendications 1 à 5,
**caractérisée en ce qu'**
un élément de refroidissement est prévu après chaque heure de séchoir (12).

7. Machine d'impression à bobines selon la revendication 6,
**caractérisée en ce que**
l'élément de refroidissement est prévu de préférence dans un cylindre de contrepression (6), un cylindre à blanchet (7), un élément de guidage de bande (10) ou dans la tour d'impression (1) de la machine d'impression à bobines.
